# EUROPÄISCHE PATENTSCHRIFT

(11) **EP 1 699 598 B1**
(45) Veröffentlichungstag und Bekanntmachung des Hinweises auf die Patenterteilung: **25.03.2009**
(21) Anmeldenummer: 04804356.6
(22) Anmeldetag: 28.12.2004
(51) Int. Cl.: B24D 15/00

(54) **PASSIVES AKTIVIERBARES SICHERHEITSMERKMAL**
PASSIVE ACTIVATABLE SECURITY FEATURE
CARACTERISTIQUE DE SECURITE PASSIVE POUVANT ETRE ACTIVEE

(30) Priorität: 29.12.2003 AT 20922003
(43) Veröffentlichungstag der Anmeldung: 13.09.2006
(73) Patentinhaber: Hueck Folien GmbH, 4342 Baumgartenberg (AT); Oesterreichische Banknoten- und Sicherheitsdruck GmbH, 1096 Wien (AT)
(72) Erfinder: KASTNER, Friedrich, A-4710 Grieskirchen (AT); MÜLLER, Matthias, 92699 Bechtsrieth (DE); DEINHAMMER, Harald, A-1170 Wien (AT)
(74) Vertreter: Landgraf, Elvira
(86) Internationale Anmeldenummer: PCT/EP2004/014768
(87) Internationale Veröffentlichungsnummer: WO 2005/063446

(56) Entgegenhaltungen:
- WO-A-84/02309
- DE-A1- 4 320 014
- DE-A1- 10 124 630
- DE-C1- 3 602 563

## Beschreibung

Die Erfindung betrifft ein passives Sicherheitsmerkmal zur Applikation auf Wertdokumenten, wie Banknoten, Ausweispapieren und dergleichen, das erst nach der Applikation aktiviert wird.

Wertdokumente, wie Banknoten, Ausweispapiere und dergleichen werden zum Schutz gegen Nachahmung und Fälschung mit Sicherheitsmerkmalen, die unterschiedliche funktionelle Merkmale aufweisen, versehen. So werden beispielsweise Hologrammstreifen oder -patches, Sicherheitselemente mit leitfähigen und/oder magnetischen Eigenschaften, mit optischen Eigenschaften (Farbkippeffekt, Lumineszenzeigenschaften) und dergleichen auf das Wertdokument aufgebracht.

Diese Sicherheitselemente sind bereits vor Applikation auf das Wertdokument aktiv und können somit von Nachahmern als gültiges Sicherheitselement auch auf gefälschte Dokumente aufgebracht werden.

Ferner ist es bekannt drucktechnisch beispielweise Linienraster auf Wertdokumente aufzubringen, die mit versteckten Informationen versehen sind, die mittels Linsen, Filter oder dergleichen ausgelesen, jedoch nicht kopiert werden können.

Verfahren zur Herstellung von Sicherheitsmerkmalen bei denen zwei Teile register- und passergenau zusammengefügt werden sind zum Beispiel aus WO 8402309 bekannt.

Aufgabe der Erfindung war es, ein Sicherheitselement bereitzustellen, das erst durch register- und passergenaue Applikation mit hoher Präzision auf das Wertdokument zum Echtheitsnachweis geeignet ist und damit zum Sicherheitsmerkmal wird.

Gegenstand der Erfindung ist daher ein Verfahren nach Anspruch 1.

Dadurch wird ein eindeutiger, unverwechselbarer Bezug zwischen Sicherheitselement und Wertdokument hergestellt. Das Sicherheitsmerkmal wird erst durch register- und passergenaue Applikation aktiviert, erst in Verbindung der Strukturen auf dem Basismaterial des Wertdokuments und dem Sicherheitselement ist die Authentizität des Wertdokuments erkennbar. Ferner werden dadurch auch die Anforderungen an die Sicherheitsmaßnahmen beim Transport der Sicherheitselemente geringer, da das Sicherheitselement alleine praktisch wertlos für Nachahmer und Fälscher ist.

Das Sicherheitselement weist Strukturen, beispielsweise Linienraster oder Feinstrukturen auf.

Diese Raster und/oder Strukturen können in Form von Zeichen, Linien, Guillochen, Kurven, Wellen, Mustern, geometrischen Figuren und dergleichen, gegebenenfalls auch in Form eines Codes, vorliegen.

Die Raster und/oder Strukturen weisen optische Eigenschaften auf und können gedruckt oder metallisiert sein.

So sind beispielsweise Linienraster oder Feinstrukturen mit einer Linienstärke von 50 - 250 µm besonders geeignet. Die Zahl der Linien pro cm kann je nach Linienstärke dabei 25 - 350, vorzugsweise 30 -100 betragen.

Das Sicherheitselement mit den darauf vorhandenen Rastern, Strukturen und Informationen wird register und passergenau mit hoher Präzision auf das Basismaterial des Wertdokuments aufgebracht.

Dabei können die auf dem Sicherheitselement vorhandenen Teil-Raster oder Teil-Feinstrukturen oder Teil-Informationen erst durch Deckung mit den auf dem Basismaterial des Wertdokuments vorhandenen Teil-Rastern oder Feinstrukturen bzw. Teil-Informationen die gewünschte vollständige Information bilden.

Es können aber auch durch Kombination oder Überlagerung der auf dem Sicherheitselement und dem Basismaterial des Wertdokuments vorliegenden Raster, Strukturen oder Informationen neue Effekte entstehen.

Neben den bei passergenauer Aufbringung auf das Basismaterial des Wertdokuments zum aktiven Sicherheitsmerkmal werdenden Strukturen können sowohl das Sicherheitselement als auch das Wertdokument zusätzliche funktionelle Merkmale aufweisen.

Das Sicherheitselement, das auf das Basismaterial des Wertdokuments appliziert und/oder in das Basismaterial des Wertdokument eingebettet wird, wird hergestellt durch Aufbringen der gewünschten Raster, Strukturen und dergleichen auf ein Trägersubstrat.

Als Trägersubstrate kommen beispielsweise Trägerfolien, vorzugsweise flexible transparente Kunststofffolien, beispielsweise aus Pl, PP, MOPP, PE, PPS, PEEK, PEK, PEI, PAEK, LCP, PEN, PBT, PET, PA, PC, COC, POM, ABS, PVC in Frage.

Die Trägerfolien weisen vorzugsweise eine Dicke von 5 - 700 µm, bevorzugt 5 - 200 µm, besonders bevorzugt 5 - 50 µm auf.

Auf dieses Trägersubstrat werden dann die entsprechenden Linienraster, Feinstrukturen und Informationen aufgebracht.

Die Aufbringung dieser Merkmale kann auf jede bekannte konventionelle Weise erfolgen, beispielsweise durch Spin-Coating, Aufstreichen, Aufdampfen, durch Drucken, (Tiefdruck, Flexodruck, Siebdruck, Offsetdruck, Digitaldruck und dergleichen) durch Aufsprühen, Sputtern, Ätztechniken oder Walzenauftragstechniken.

Ebenso werden auf das Basismaterial des Wertdokuments an einer bestimmten definierten Stelle die entsprechenden Merkmale aufgebracht.

Das Basismaterial des Wertdokuments kann dabei aus zellstofffreiem, zellstoffhaltigem Papier, Baumwollpapier, Papier mit thermochromer oder chemisch aktivierbarer Beschichtung, Papieren mit Wasserzeichen, Verbunden dieser Papiere auch mit Kunststoffen oder Metallfolien, aus Kunststoffen, Verbunden mit Kunststoffen, aus Metallfolien oder Verbunden von Metallfolien mit Kunststoffen und/oder Papier und dergleichen bestehen. Die Dicke des Wertdokuments kann dabei 6 - 1000 µm betragen.

Die beschriebenen Merkmale können auf das Basismaterial des Wertdokuments in jedem bekannten Druckverfahren, beispielsweise durch Tiefdruckverfahren, indirekten Tiefdruck, Stahltiefdruck, Intaglio-Druckverfahren, Prägen, Blindprägen, Offsetdruck, Flexodruck, Buchdruck, Digitaldruck, und dergleichen aufgebracht werden.

In der vorliergenden Erfindung werden sowohl auf dem Sicherheitselement als auch auf dem Basismaterial des Wertdokuments in einem definierten Bereich Feinrasterstrukturen aufgebracht sein. Durch register- und passergenaues Aufbringen des Sicherheitsmerkmals auf das Basismaterial des Wertdokuments entsteht dadurch ein Moirée-Effekt, wobei dadurch ein Schriftzug, eine geometrische Form oder ein bestimmtes Muster sichtbar wird.

Das Sicherheitselement kann dabei in Form eines Fadens, Streifens, Patches oder anderen Formaten, beispielsweise auf einer das Basismaterial des Wertdokuments vollflächig bedeckenden Laminatfolie (vollflächig oder partiell) vorhanden sein.

Die Applikation bzw. die teilweise Einbettung des Sicherheitselements auf bzw. in das Basismaterial des Wertdokuments muss register - und passergenau erfolgen und erfolgt vorzugsweise mittels eines registergesteuerten Verfahrens, wobei das mit einer definierten funktionellen, wie oben beschriebenen Schicht versehene Basismaterial des Wertdokuments über eine entsprechende Applikationsmaschine mit dem Sicherheitsmerkmal, das entsprechende Registermarken aufweist, verbunden wird.

Die Präzision der Aufbringung kann, je nach verwendetem Merkmal und gewünschten Effekt, Toleranzen von 0,05 bis 3 mm aufweisen.

Dabei kann vorzugsweise das Sicherheitselement einen Heiß- oder Kaltsiegelkleber, einen Kaschierkleber oder eine selbstklebende Beschichtung aufweisen.

Das Wertdokument kann anschließend mit einer bekannten Beschichtung zur Erhöhung der Umlauffähigkeit oder einem Schutzlack oder einer Schutzfolie versehen werden.

## Patentansprüche

1. Verfahren zur Herstellung eines Sicherheitsmerkmals auf einem Wertdokument, wobei auf ein Sicherheitselement gedruckte oder metallisierte Linienraster oder Feinstrukturen aufgebracht werden, und auf das Basismaterial des Wertdokuments entsprechende Merkmale aufgebracht werden, worauf das Sicherheitselement register- und passergenau auf das Basismaterial des Wertdokuments aufgebracht wird, **dadurch gekennzeichnet, daß** nach Aufbringung ein Moiree Effekt gebildet wird, wobei ein Schriftzug eine geometrische Form oder ein Muster sichtbar werden.

2. Verfahren nach Anspruch 1, **dadurch gekennzeichnet, dass** das Sicherheitselement derart auf das Basismaterial des Wertdokuments aufgebracht wird, dass sich die gedruckten oder metallisierten Linienraster den gedruckten oder metallisierten Feinstrukturen auf dem Sicherheitselement und dem Basismaterial des Wertdokuments überlagern oder ergänzen.

3. Verfahren nach einem der Ansprüche 1 - 2, **dadurch gekennzeichnet, dass** das Sicherheitselement ein- oder beidseitig mit einer Schutzlackschicht versehen wird.

4. Verfahren nach Anspruch 3, **dadurch gekennzeichnet, dass** die Schutzlackschicht pigmentiert ist.

5. Verfahren nach einem der Ansprüche 1 bis 4, **dadurch gekennzeichnet, dass** das Sicherheitselement ein- oder beidseitig mit einem Heiß- oder Kaltsiegelkleber oder einer selbstklebenden Beschichtung versehen wird.

## Claims

1. Method for producing a security feature on a valuable document, wherein printed or metallized line grids or fine structures are applied onto a security element, and corresponding features are applied onto the base material of the valuable document, after which the security element is applied onto the base material of the valuable document with a register-accurate fit, **characterized in that** a Moiré effect is formed after the application, wherein lettering, a geometric shape or a pattern become visible.

2. Method according to Claim 1, **characterized in that** the security element is applied onto the base material of the valuable document such that the printed or metallized line grids are superposed on, or supplement, the printed or metallic fine structures on the security element and on the base material of the valuable document.

3. Method according to one of Claims 1-2, **characterized in that** the security element is provided on one or both sides with a protective lacquer layer.

4. Method according to Claim 3, **characterized in that** the protective lacquer layer is pigmented.

5. Method according to one of Claims 1 to 4, **characterized in that** the security element is provided on one or both sides with a hot-sealing or cold-sealing adhesive or a pressure-sensitive adhesive coating.

## Revendications

1. Procédé de fabrication d'une caractéristique de sécurité sur un document de valeur, des trames lignées ou structures fines imprimées ou métallisées étant appliquées sur un élément de sécurité, et des caractéristiques correspondantes étant appliquées sur le matériau de base du document de valeur, l'élément de sécurité étant appliqué avec alignement et coïncidence sur le matériau de base du document de valeur, **caractérisé en ce qu'**après l'application, un effet moiré est formé, un monogramme présentant une forme géométrique ou un motif devenant visible.

2. Procédé selon la revendication 1, **caractérisé en ce que** l'élément de sécurité est appliqué sur le matériau de base du document de valeur de telle sorte que les trames lignées imprimées ou métallisées se superposent ou complètent les structures fines imprimées ou métallisées sur l'élément de sécurité et le matériau de base du document de valeur.

3. Procédé selon l'une quelconque des revendications 1 à 2, **caractérisé en ce que** l'élément de sécurité est pourvu sur une face ou les deux faces d'une couche de laque protectrice.

4. Procédé selon la revendication 3, **caractérisé en ce que** la couche de laque protectrice est pigmentée.

5. Procédé selon l'une quelconque des revendications 1 à 4, **caractérisé en ce que** l'élément de sécurité est pourvu sur une face ou les deux faces d'une colle à cacheter à chaud ou à froid ou d'un revêtement autocollant.
